# EUROPÄISCHE PATENTSCHRIFT

(11) **EP 1 213 536 B1**
(45) Veröffentlichungstag und Bekanntmachung des Hinweises auf die Patenterteilung: **06.09.2006**
(21) Anmeldenummer: 01128081.5
(22) Anmeldetag: 27.11.2001
(51) Int. Cl.: F23R 3/40, F23R 3/34, F23D 14/02

(54) **Vormischbrenneranordnung mit katalytischem Pilotbrenner**
Premix burner with catalytic pilot burner
Brûleur à prémélange avec brûleur pilote catalytique

(30) Priorität: 11.12.2000 DE 10061526
(43) Veröffentlichungstag der Anmeldung: 12.06.2002
(73) Patentinhaber: Alstom Technology Ltd, 5400 Baden (CH)
(72) Erfinder: Steinbach, Christian, Dr., 5432 Neuenhof (CH); Griffin, Timothy, Dr., 5408 Ennetbaden (CH); Jansohn, Peter, Dr., 79790 Küssaberg (CH); Ruck, Thomas, 5332 Rekingen (CH)

(56) Entgegenhaltungen:
- EP-A- 0 710 797
- EP-A- 0 909 921
- PATENT ABSTRACTS OF JAPAN vol. 018, no. 435 (M-1655), 15. August 1994 (1994-08-15) & JP 06 129641 A (MITSUBISHI HEAVY IND LTD), 13. Mai 1994 (1994-05-13)
- PATENT ABSTRACTS OF JAPAN vol. 018, no. 514 (M-1680), 28. September 1994 (1994-09-28) & JP 06 174233 A (MITSUBISHI HEAVY IND LTD), 24. Juni 1994 (1994-06-24)

## Beschreibung

### Technisches Gebiet

Die Erfindung bezieht sich auf eine Vormischbrenneranordnung mit einer Pilotbrennstoffeinspeisung zum Betrieb einer Brennkammer einer Gasturbinenanordnung, mit einem Vormischbrennergehäuse, in dem wenigstens eine Brennstoffzugabeeinheit sowie Zuluftöffnungen derart vorgesehen sind, dass gasförmiger und/oder flüssiger Brennstoff mit Verbrennungszuluft innerhalb des Vormischbrennergehäuses mischbar sind und ein Brennstoff-Luft-Gemisch bilden, das aus dem Vormischbrennergehäuse stromab in Richtung Brennkammer, die der Vormischbrenneranordnung nachgeordnet ist, austritt und innerhalb der Brennkammer in Form einer sich räumlich weitgehend stationär ausbildenden Flamme zu Zündung bringbar ist.

### Stand der Technik

Ein Vormischbrenner der vorstehend genannten Gattung ist Gegenstand der deutschen Offenlegungsschrift DE 196 54 009 A1. Der bekannte Vormischbrenner weist ein sich kegelförmig aufweitendes Gehäuse auf, innerhalb dem sich durch entsprechendes Vorsehen von Lufteintrittsschlitzen ein Brennstoff-/Luftgemisch ausbildet. Ferner ist stromab ein Drallerzeuger vorgesehen, der dem Brennstoff-/Luftgemisch nach Passieren des Vormischbrenners eine bestimmte kritische Drallzahl verleiht, die für eine räumlich stabile Flamme erforderlich ist, die sich innerhalb der Brennkammer nach Entzünden des Brennstoff-/Luftgemisches ausbildet. Zum Anfahren bzw. Zünden derartiger Vormischbrenner bedarf es zur einer gezielten Pilotgaszufuhr in den Vormischbrenner. Nach Zündung des in den Vormischbrenner eingespeisten Pilotgases bildet sich eine Diffusionsflamme aus, die zur Entzündung des sich axial im Vormischbrenner ausbildenden Brennstoff-/Luftgemisch dient, das innerhalb der Brennerkammer eine im Idealfall räumlich stabile Flammenfront nahe der Rückströmzone bildet. Auch dient die Pilotgaszufuhr zur Erhöhung der Flammenstabilität im unteren Teillastbereich des Vormischbrenners also in Betriebszuständen in denen der Vormischbrenner mit mageren Gemischen gefahren wird.

Besondere Aufmerksamkeit beim Betrieb derartiger Vormischbrennersysteme gilt den während der Verbrennung entstehenden Abgaswerten, und insbesondere den NOₓ-Emissionen, die sich jedoch im Wege der zusätzlichen Pilotierung und der sich dabei ausbildenden Diffusionsflamme erheblich durch ansteigende Flammentemperaturen verschlechtern.

Unter anderem aus Gründen der Reduzierung von NOₓ-Emissionen sind Vormischbrenner mit einer nachgeschalteten Mischstrecke bekannt geworden, wie sie beispielsweise aus der EP 0 83 105 A2 hervorgehen. Innerhalb der, dem Vormischbrenner nachgeschalteten Mischstrecke vermag sich das Brennstoff-/Luftgemisch vollständig zu durchmischen, bevor das Gemisch in die Brennkammer zur Zündung gelangt. Jedoch bedürfen auch derartig optimierte Brennersysteme zum Anfahren sowie auch in Betriebszuständen mit nur magerer Gemischzuführung einer an sich bekannten Pilotierung, wie sie insbesondere im unteren Teillastbetrieb von Gasturbinenanlagen Verwendung findet. Auch hier wirkt sich die zusätzliche Pilotgaszuführung nachhaltig auf die durch die Verbrennung entstehenden NOₓ₋Emissionen trotz zusätzlicher Mischstrecke aus. In diesem Zusammen2 sei auf die EP 0 909 921 A1 verwiesen, in der ein Vormischbrenner mit nach geschalteter Mischstrecke beschrieben ist, an deren Ende vor Eintritt in die Brennkammer eine das Mischrohr zirkular umgebende Pilotbrennstoffeinspeiseeinheit vorgesehen ist.

Aus der JP 06129641 A ist ferner eine Vormischbrenneranordnung mit Pilotbrennstoffzuführung zu entnehmen, bei der der Pilotbrennstoff vor Zuführung in die Brennkammer katalytisch vorbehandelt wird.

### Darstellung der Erfindung

Der Erfindung liegt die Aufgabe zugrunde, eine Vormischbrenneranordnung mit einer Pilotbrennstoffeinspeisung zum Betrieb einer Brennkammer in einer Gasturbinenanordnung, mit einem Vormischbrenner in dem wenigstens eine Brennstoffzugabeeinheit sowie Zuluftöffnungen derart vorgesehen sind, dass gasförmige und/oder flüssiger Brennstoff mit Verbrennungszuluft innerhalb des Vormischbrenners mischbar sind und ein Brennstoff-/Luftgemisch bilden, das aus dem Vormischbrenner stromab in Richtung Brennkammer, die der Vormischbrenneranordnung nachgeordnet ist, austritt und innerhalb der Brennkammer in Form einer sich räumlich weitgehend stationär ausbildenden Flamme zur Zündung bringbar ist, derart auszubilden, dass einerseits die während der Verbrennung entstehenden NOₓ-Emissionswerte entscheidend reduziert werden sollen, andererseits die Stabilität der sich innerhalb der Brennkammer ausbildenden Flamme weiter aufrecht bzw. optimiert werden soll. Die hierfür notwendigen konstruktiven Maßnahmen sollen möglichst kostengünstig und auch bei bereits in Betrieb befindlichen Vormischbrenneranordnungen nachrüstbar sein.

Die Lösung der der Erfindung zugrunde liegenden Aufgabe ist Gegenstand des Anspruchs 1. Den Erfindungsgedanken vorteilhaft weiterbildende Merkmale sind Gegenstand der Unteransprüche sowie der Beschreibung insbesondere unter Bezugnahme auf die Ausführungsbeispiele zu entnehmen.

Erfindungsgemäß ist eine Vormischbrenneranordnung mit einer Pilotbrennstoffeinspeisung zum Betrieb einer Brennkammer einer Gasturbinenanordnung gemäß Anspruch 1 derart ausgebildet, dass der Vormischbrenner ein kegelförmig ausgebildetes Vormischbrennergehäuse mit Drallerzeuger vorsieht sowie ein Mischrohr umfasst, das sich stromab an den Drallerzeuger anschließt und stromab mit der Brennkammer verbunden ist, und dass außerhalb des Vormischbrenners eine Katalysatoreinheit vorgesehen ist, durch die hindurch die Pilotbrennstoffeinspeisung derart erfolgt, dass ein PilotbrennstoffLuft-Gemisch die Katalysatoreinheit durchströmt und in dieser wenigstens teilweise katalytisch umsetzbar ist und als ein die Flamme stabilisierender Stoffstrom in die Brennkammer einströmt.

Der Begriff "Vormischbrenner" betrifft eine Vormischbrenneranordnung, die sich aus einem kegelförmig ausgebildeten Vormischbrennergehäuse, in dem wenigstens eine Brennstoffeindüsungvorrichtung sowie Zuluftöffnungen enthalten sind, durch die Zuluft zur Bildung eines Brennstoff-Luft-Gemisches im Inneren des Vormischbrennergehäuses strömt, einem sich an das Vormischbrennergehäuse stromab anschließenden Drallerzeuger sowie optional aus einer sich an den Drallerzeuger anschließenden Mischstrecke zusammensetzt.

Ungeachtet der Tatsache, ob die Vormischbrenneranordnung eine dem Drallerezeuger nachgeschaltete Mischstrecke aufweist oder nicht, rückt die erfindungsgemäße Idee von der an sich bekannten Pilotgaszuführung innerhalb des Vormischbrenners, beispielsweise unter Verwendung einer Pilotgaslanze ab, und sieht grundsätzlich eine katalytische Umsetzung eines Pilotbrennstoffes vor, noch bevor dieser in den Bereich der Brennkammer gelangt. Durch die wenigstens teilweise katalytische Umsetzung des zugeführten Pilotbrennstoffes, der vor Eintritt in die Katalysatoreinheit mit Luft vermischt und in Form eines Pilotbrennstoff/Luft-Gemisches die Katalysatoreinheit durchströmt, wird zumindest ein großer Anteil des Pilotbrennstoffes thermisch und/oder katalytisch umgesetzt, wodurch ein in die Brennkammer eintretender Stoffstrom entsteht, der als ein zündfähiges Gasgemisch oder aber als eine Art Heißgasstrom ausgebildet ist. Der in Form eines zündfähigen Gasgemisches ausgebildete Stoffstrom gelangt anschließend unmittelbar in den Bereich der Flammenfront innerhalb der Brennkammer wodurch dieser zur Zündung gebracht wird und nur geringste NOₓ-Emissionen erzeugt. Auch im Falle einer vollständigen chemischen Umsetzung des Pilotbrennstoffes, die beispielsweise zu einem als Heißgas ausgebildeten Stoffstrom, vorzugsweise bestehend aus den Volloxidationsprodukten CO₂ und H₂ führt, entstehen nur geringste Anteile von NOₓ.

Da die katalytische Umsetzung des Pilotbrennstoffes stofflich vollständig getrennt von dem sich innerhalb des Vormischbrenners ausbildenden Brennstoff-/Luftgemisches vollzieht, ist eine freie Pilotbrennstoffwahl nach Art und Menge der Zuführung durch die Katalysatoreinheit möglich.

Die Katalysatoreinheit ist vorzugsweise stromab am Vormischbrenner unmittelbar vor Eintritt in die Brennkammer bzw. stromab der dem Drallerzeuger nachgeschalteten Mischstrecke derart angeordnet, so dass die Katalysatoreinheit die Mischstrecke wenigstens teilweise zirkular umgibt. Als besonders vorteilhaft hat es sich bei einer zirkular um die Mischstrecke angeordnete Katalysatoreinheit herausgestellt, dass der aus der Katalysatoreinheit in die Brennkammer einströmende katalytisch umgesetzte Stoffstrom die sich innerhalb der Brennkammer im Bereich der Rückströmzone ausbildenden Flammenfront entscheidend zu stabilisieren vermag. Der katalytisch umgesetzte Stoffstrom trifft vorzugsweise in Randbereichen auf die sich innerhalb der Brennkammer paraboloidartig ausbildende Flammenfront, wodurch sich, wie Versuche bestätigen, die Stabilität der Flamme steigern lässt. Dies gilt insbesondere beim Betrieb mit mageren Brennstoff-/Luftgemischen, wie es im unteren Teillastbereich der Fall ist.

Ausführungsbeispiele zur konstruktiven Ausgestaltung der erfindungsgemäßen Pilotbrennstoffeinspeisung sind den nachstehenden Figuren zu entnehmen.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1: Längsschnitt durch eine Vormischbrenneranordnung mit katalytischer Pilotbrennstoffeinspeisung sowie
- Fig. 2: Längsschnitt durch eine Vormischbrenneranordnung mit alternativer Pilotbrennstoffeinspeisung.

### Wege zur Ausführung der Erfindung, gewerbliche Verwendbarkeit

Figur 1 zeigt einen Längsschnitt durch eine Vormischbrenneranordnung mit einem kegelförmig ausgebildeten Vormischbrennergehäuse 1, in dem eine Brennstoffzugabeeinheit 2, beispielsweise in Form einer Zerstäuberdüse, über die Flüssigbrennstoff zerstäubt werden kann, vorgesehen ist. Über Zuluftöffnungen 3 längs des Vormischbrennergehäuses 1 gelangt Zuluft in das Innere des Vormischbrenners, in dem sich in Gegenwart von drallerzeugenden Mitteln 3', dem sogenannten Drallerzeuger, ein Brennstoff-/Luftgemisch ausgebildet wird, das zur Vollständigen Durchmischung stromab in das Mischrohr 4 gelangt. Stromab des Mischrohrs 4 ist die Brennkammer 5 vorgesehen, innerhalb der sich in an sich bekannter Weise eine stabile Flammenfront 7 innerhalb der Rückströmzone 8 ausbildet.

Außerhalb des Mischrohrs 4 ist eine das Mischrohr 4 zirkular vollständig umgebende Katalysatoreinheit 6 vorgesehen.

Die Katalysatoreinheit 6 ist aus einem, das Mischrohr 4 an seinem der Brennkammer 5 zugewandten Ende vollständig umgebenden Zylindermantel 9 ausgebildet, das ein mit der Außenwand des Mischrohrs 4 begrenztes Volumen einschließt, in dessen, der Brennkammer 5 zugewandten Bereich Katalysatormaterial 10 vorgesehen ist. Der Katalysator 10 grenzt stromab unmittelbar an die Brennkammer 5, so dass ein den Katalysator 10 durchdringender Stoffstrom unmittelbar in die Brennkammer 5 (siehe Pfeildarstellung) einmünden kann. Der Katalysator 10 innerhalb der Katalysatoreinheit 6 stromauf vorgeschaltet ist ein Mischbereich 11 vorgesehen, innerhalb dem sich zugeführter Pilotbrennstoff mit Luft vollständig durchmischen kann. Die Zufuhr von Pilotbrennstoff, vorzugsweise in gasförmiger Form, bspw. Buthan oder Methan, erfolgt über eine, innerhalb des Mischrohrs 4 eingearbeitete Pilotbrennstoffzuleitung 12, die unmittelbar vor Eintritt in die Mischstrecke 11 der Katalysatoreinheit 6 vorgesehen ist. Über eine Pilotbrennstoffzerstäubungsvorrichtung 13 gelangt der Pilotbrennstoff in die Vormischstrecke 11 der Katalysatoreinheit und durchströmt als Pilotbrennstoff-/Luftgemisch den Katalysator 10. Innerhalb des Katalysators 10 werden zumindest Teile des Pilotbrennstoffes katalytisch und/oder thermisch umgesetzt, so dass nach Durchtritt durch die Katalysatoreinheit 10 ein vorzugsweise als zündfähiges Gasgemisch ausgebildeter Stoffstrom 14 in die Brennkammer 5 einmündet. Der Stoffstrom 14 triff in Randbereiche auf die Flammenfront 7, in denen der Stoffstrom 14 zur Stabilisierung der Flammenfront erheblich beizutragen vermag.

In Figur 2 ist eine alternative Ausführungsform zur Pilotbrennstoffeinspeisung für eine Vormischbrenneranordnung gemäß Figur 1 dargestellt. Ähnlich wie im Ausführungsbeispiel der Figur 1 weist die in Figur 2 dargestellte Vormischbrenneranordnung einen kegelförmig ausgebildeten Vormischbrenner 1 auf, der stromab mit einem Mischrohr 4 verbunden ist, das seinerseits stromab an eine nicht dargestellte Brennkammer angrenzt.

Um das Mischrohr 4 ist ein das Mischrohr zirkular vollständig umgebendes Außengehäuse 15 angeordnet, das eine Pilotbrennstoffzuleitung 12 einschließt. Das Außengehäuse 15 schließt mit dem Mischrohr 4 einen Zwischenspalt 16 ein, über den Zuluft in eine als Venturirohr ausgebildete Mischstrecke 11 einströmen kann. Innerhalb der Mischstrecke 11, an der Stelle, an der das Venturirohr den engsten Strömungsquerschnitt aufweist, tritt Pilotbrennstoff in die Mischstrecke 11 ein und wird mit der Zuluft zu einem Pilotbrennstoff-/Luftgemisch vermengt. Stromab tritt das Gemisch durch den Katalysator 10, in dem der Pilotbrennstoff wenigstens teilweise thermisch und/oder katalytisch umgesetzt wird und als vorzugsweise zündfähiges Gasgemisch in die Brennkammer 5 eintritt.

Durch die erfindungsgemäße Maßnahme der katalytischen Pilotierung unmittelbar vor Eintritt in die Brennkammer ist es zum einen möglich, die üblicherweise bei Pilotgaszuführungen verbundenen Anstiege der NOₓ-Emissionswerte entscheidend zu verringern, zum anderen vermag die in den Randbereichen der Flammenfront in die Brennkammer einströmende Pilotgaszufuhr die Flamme entscheidend zu stabilisieren, insbesondere in kritischen Lastbereichen der Gasturbinenanlage.

### Bezugszeichenliste

- 1: Vormischbrennergehäuse
- 2: Brennstoffzugabeeinheit
- 3: Zuluftöffnung
- 3': Drallerzeugende Mittel, Drallerzeuger
- 4: Mischrohr
- 5: Brennkammer
- 6: Katalysatoreinheit
- 7: Flammenfront
- 8: Rückströmzone
- 9: Katalysatorgehäuse
- 10: Katalysator
- 11: Mischvolumen, Mischstrecke
- 12: Pilotbrennstoffzuleitung
- 13: Pilotbrennstoffzerstäubungsvorrichtung
- 14: Katalytisch umgesetzter Stoffstrom
- 15: Außengehäuse
- 16: Zwischenspalt

## Patentansprüche

1. Vormischbrenneranordnung mit einer Pilotbrennstoffeinspeisung zum Betrieb einer Brennkammer (5) einer Gasturbinenanordnung, mit einem Vormischbrenner, in dem wenigstens eine Brennstoffzugabeeinheit (2) sowie Zuluftöffnungen (3) derart vorgesehen sind, dass gasförmiger und/oder flüssiger Brennstoff mit Verbrennungszuluft innerhalb des Vormischbrenners (1) mischbar sind und ein Brennstoff-Luft-Gemisch bilden, das aus dem Vormischbrenner stromab in Richtung Brennkammer (5), die dem Vormischbrenner nachgeordnet ist, austritt und innerhalb der Brennkammer (5) in Form einer sich räumlich weitgehend stationär ausbildenden Flamme zu Zündung bringbar ist, wobei
der Vormischbrenner ein kegelförmig ausgebildetes Vormischbrennergehäuse (1) mit Drallerzeuger (3') vorsieht sowie ein Mischrohr (4) umfasst, das sich stromab an den Drallerzeuger (3') anschließt und stromab mit der Brennkammer (5) verbunden ist, und wobei
außerhalb des Vormischbrenners eine Katalysatoreinheit (6) vorgesehen ist, durch die hindurch die Pilotbrennstoffeinspeisung derart erfolgt, dass ein Pilotbrennstoff/Luft-Gemisch die Katalysatoreinheit (6) durchströmt und in der Katalysatoreinheit (6) wenigstens teilweise katalytisch umsetzbar ist und als ein die Flamme stabilisierender Stoffstrom in die Brennkammer (5) einströmt.

2. Vormischbrenneranordnung nach Anspruch 1,
**dadurch gekennzeichnet, dass** die Katalysatoreinheit (6) den Vormischbrenner stromab an dessen Ausgang vor Eintritt in die Brennkammer (5) wenigstens teilweise zirkular umgibt.

3. Vormischbrenneranordnung nach Anspruch 1 oder 2,
**dadurch gekennzeichnet, dass** zur Pilotbrennstoffeinspeisung eine Pilotbrennstoffzuleitung (12) sowie eine Pilotbrennstoffzerstäubungsvorrichtung (13) vorgesehen sind, die den Pilotbrennstoff in eine Mischstrecke (11) einbringt, in der der eingebrachte Pilotbrennstoff mit Zuluft mischbar ist und das durch die Katalysatoreinheit (6) hindurchtretende Pilotbrennstoff/Luft-Gemisch bilden.

4. Vormischbrenneranordnung nach einem der Ansprüche 1 bis 3,
**dadurch gekennzeichnet, dass** der aus der Katalysatoreinheit (6) austretende Stoffstrom in unmittelbarer Nähe zum, aus dem Vormischbrenner austretenden Brennstoff-Luft-Gemisch in die Brennkammer (5) einmündet.

5. Vormischbrenneranordnung nach einem der Ansprüche 1 bis 4,
**dadurch gekennzeichnet, dass** der aus der Katalysatoreinheit (6) austretende Stoffstrom das, aus dem Vormischbrenner austretende Brennstoff-Luft-Gemisch zirkular vollständig umgibt und in die Brennkammer (5) eintritt.

6. Vormischbrenneranordnung nach einem der Ansprüche 3 bis 5,
**dadurch gekennzeichnet, dass** die Pilotbrennstoffzuleitung (12), die Pilotbrennstoffzerstäubungsvorrichtung (13), die Mischstrecke (11) sowie die Katalysatoreinheit (6) zirkular um den Vormischbrenner angeordnet und von diesem einseitig begrenzt sind.

7. Vormischbrenneranordnung nach einem der Ansprüche 1 bis 6,
**dadurch gekennzeichnet, dass** das kegelförmige Vormischbrennergehäuse (1), der Drallerzeuger (3') und das Mischrohr (4) als getrennte Bauteile ausgebildet sind.

8. Vormischbrenneranordnung nach einem der Ansprüche 1 bis 7,
**dadurch gekennzeichnet, dass** die Katalysatoreinheit (6) im Bereich des stromabgewandten Endes des Mischrohrs (4) vorgesehen ist.

9. Vormischbrenneranordnung nach einem der Ansprüche 1 bis 8,
**dadurch gekennzeichnet, dass** der Pilotbrennstoff gasförmig ist.

10. Vormischbrenneranordnung nach einem der Ansprüche 1 bis 9,
**dadurch gekennzeichnet, dass** der aus der Katalysatoreinheit (6) austretende Stoffstrom ein zündfähiges Gasgemisch ist.

## Claims

1. Premix burner arrangement with a pilot-fuel feed for operating a combustion chamber (5) of a gas turbine arrangement, having a premix burner in which at least one fuel feed unit (2) and air inlet openings (3) are provided in such a way that gaseous and/or liquid fuel can be mixed with combustion air inside the premix burner (1) and form a fuel/air mixture which issues from the premix burner downstream in the direction of the combustion chamber (5), which is arranged downstream of the premix burner, and can be ignited inside the combustion chamber (5) in the form of a flame forming spatially in a largely steady manner, the premix burner providing a conically designed premix burner housing (1) with swirl generator (3') and comprising a mixing tube (4) which adjoins the swirl generator (3') downstream and is connected downstream to the combustion chamber (5), and a catalyst unit (6) being provided outside the premix burner, through which catalyst unit (6) the pilot fuel is fed in such a way that a pilot-fuel/air mixture flows through the catalyst unit (6) and can be at least partly catalytically converted in the catalyst unit (6) and flows into the combustion chamber (5) as a material flow stabilizing the flame.

2. Premix burner arrangement according to Claim 1, **characterized in that** the catalyst unit (6) at least partly surrounds the premix burner in a circular manner downstream at its outlet before entry into the combustion chamber (5).

3. Premix burner arrangement according to Claim 1 or 2, **characterized in that** a pilot-fuel feed line (12) and a pilot-fuel atomizing device (13) are provided for the pilot-fuel feed, the pilot-fuel atomizing device (13) introducing the pilot fuel into a mixing section (11) in which the pilot fuel introduced can be mixed with supply air and forms the pilot-fuel/air mixture passing through the catalyst unit (6).

4. Premix burner arrangement according to one of Claims 1 to 3, **characterized in that** the material flow issuing from the catalyst unit (6) discharges into the combustion chamber (5) in the immediate vicinity of the fuel/air mixture issuing from the premix burner.

5. Premix burner arrangement according to one of Claims 1 to 4, **characterized in that** the material flow issuing from the catalyst unit (6) completely surrounds in a circular manner the fuel/air mixture issuing from the premix burner and enters the combustion chamber (5).

6. Premix burner arrangement according to one of Claims 3 to 5, **characterized in that** the pilot-fuel feed line (12), the pilot-fuel atomizing device (13), the mixing section (11) and the catalyst unit (6) are arranged around the premix burner in a circular manner and are defined by the latter on one side.

7. Premix burner arrangement according to one of Claims 1 to 6, **characterized in that** the conical premix burner housing (1), the swirl generator (3') and the mixing tube (4) are designed as separate components.

8. Premix burner arrangement according to one of Claims 1 to 7, **characterized in that** the catalyst unit (6) is provided in the region of the downstream end of the mixing tube (4).

9. Premix burner arrangement according to one of Claims 1 to 8, **characterized in that** the pilot fuel is gaseous.

10. Premix burner arrangement according to one of Claims 1 to 9, **characterized in that** the material flow issuing from the catalyst unit (6) is an ignitable gas mixture.

## Revendications

1. Système de brûleur à prémélange avec une alimentation en combustible pilote pour le fonctionnement d'une chambre de combustion (5) d'un système de turbine à gaz, comprenant un brûleur à prémélange dans lequel sont prévues au moins une unité d'apport de combustible (2) et des ouvertures d'amenée d'air (3) de telle sorte que du combustible gazeux et/ou liquide puisse être mélangé à l'air d'amenée comburant à l'intérieur du brûleur à prémélange (1) et forme un mélange air-combustible, qui sort du brûleur à prémélange en aval dans la direction de la chambre de combustion (5) qui est placée après le brûleur à prémélange et qui peut être enflammé à l'intérieur de la chambre de combustion (5) sous forme d'une flamme se formant de manière spatiale essentiellement stationnaire, le brûleur à prémélange présentant un boîtier de brûleur à prémélange (1) réalisé avec une forme conique avec un générateur de tourbillon (3') et comprenant aussi un tube de mélange (4), qui se raccorde en aval au générateur de tourbillon (3') et qui est connecté en aval à la chambre de combustion (5), et une unité de catalyseur (6) étant prévue en dehors du brûleur à prémélange, à travers laquelle a lieu l'alimentation en combustible pilote de telle sorte qu'un mélange air-combustible pilote traverse l'unité de catalyseur (6) et puisse être converti catalytiquement au moins en partie dans l'unité de catalyseur (6) et afflue sous forme d'un courant de matière stabilisant la flamme dans la chambre de combustion (5).

2. Système de brûleur à prémélange selon la revendication 1,
**caractérisé en ce que** l'unité de catalyseur (6) entoure circulairement au moins en partie le brûleur à prémélange en aval de sa sortie avant l'entrée dans la chambre de combustion (5).

3. Système de brûleur à prémélange selon la revendication 1 ou 2, **caractérisé en ce que** pour l'alimentation en combustible pilote, on prévoit une conduite d'amenée de combustible pilote (12) ainsi qu'un dispositif de pulvérisation de combustible pilote (13), qui introduit le combustible pilote dans la section de mélange (11), dans laquelle le combustible pilote introduit peut être mélangé avec l'air amené et qui forment le mélange air-combustible pilote circulant à travers l'unité de catalyseur (6).

4. Système de brûleur à prémélange selon l'une quelconque des revendications 1 à 3, **caractérisé en ce que** le courant de matière sortant de l'unité de catalyseur (6) débouche à proximité immédiate du mélange air-combustible sortant du brûleur à prémélange dans la chambre de combustion (5).

5. Système de brûleur à prémélange selon l'une quelconque des revendications 1 à 4, **caractérisé en ce que** le courant de matière sortant de l'unité de catalyseur (6) entoure circulairement complètement le mélange air-combustible sortant du brûleur à prémélange et entre dans la chambre de combustion (5).

6. Système de brûleur à prémélange selon l'une quelconque des revendications 3 à 5, **caractérisé en ce que** la conduite d'amenée de combustible (12), le dispositif de pulvérisation de combustible pilote (13), la section de mélange (11) ainsi que l'unité de catalyseur (6) sont disposés circulairement autour du brûleur à prémélange et sont limités unilatéralement par celui-ci.

7. Système de brûleur à prémélange selon l'une quelconque des revendications 1 à 6, **caractérisé en ce que** le boîtier de brûleur à prémélange (1) de forme conique, le générateur de tourbillon (3') et le tube de mélange (4) sont réalisés sous forme de composants séparés.

8. Système de brûleur à prémélange selon l'une quelconque des revendications 1 à 7, **caractérisé en ce que** l'unité de catalyseur (6) est prévue dans la région de l'extrémité opposée au courant du tube de mélange (4).

9. Système de brûleur à prémélange selon l'une quelconque des revendications 1 à 8, **caractérisé en ce que** le combustible pilote est gazeux.

10. Système de brûleur à prémélange selon l'une quelconque des revendications 1 à 9, **caractérisé en ce que** le courant de matière sortant de l'unité de catalyseur (6) est un mélange gazeux inflammable.
